# EUROPÄISCHE PATENTSCHRIFT

(11) **EP 0 062 270 B1**
(45) Veröffentlichungstag und Bekanntmachung des Hinweises auf die Patenterteilung: **18.06.1986**
(21) Anmeldenummer: 82102604.4
(22) Anmeldetag: 27.03.1982
(51) Int. Cl.: B25G 1/10

(54) **Werkzeugheft**
Tool handle
Poignée d'outil

(30) Priorität: 08.04.1981 DE 8110659 U
(43) Veröffentlichungstag der Anmeldung: 13.10.1982
(73) Patentinhaber: Elora-Werkzeugfabrik GmbH, D-42899 Remscheid (DE)
(72) Erfinder: Rauch, Karl-Hermann, D-5630 Remscheid - 11 (DE)
(74) Vertreter: Patentanwälte Dr. Solf & Zapf

## Beschreibung

Die Erfindung betrifft ein Werkzeugheft, bestehend aus einem Heftkörper mit mittiger Längsbohrung zur Aufnahme eines Werkzeugschaftes, sowie mit am vorderen Ende ausgebildetem Kragen und einer sich daran anschließenden, konkav profilierten Zone, an deren dem Kragen gegenüberliegendem Ende sich ein doppelkonischer Abschnitt mit quadratischem Querschnitt anschlie- βt.

Ein derartiges Werkzeugheft ist aus der DE-B 2 452 302 bekannt. Dieses bekannte Werkzeugheft soll insbesondere in Verbindung mit Schraubendrehern verwendet werden. Es weist eine etwa mittig angeordnete Einschnürung auf, die in rundem Querschnitt ausgebildet ist. In diesem Bereich aufliegende Finger einer Bedienungshand können aber aufgrund der sich ergebenden glatten Fläche dieser runden Einschnürung Drehkräfte nicht gut auf das Werkzeugheft übertragen, d. h. das Werkzeugheft kann in der Bedienungshand durchrutschen. In seinem dem Werkzeugschaft gegenüberliegenden oberen Griffteil ist das bekannte Werkzeug heft mit einem First ausgestattet, von dem aus die Griffflächen geneigt, und zwar geradlinig, verlaufen. Dadurch ergibt sich, daß der First relativ scharfkantig ist, was sich in der Bedienungshand störend bemerkbar machen dürfte.

Der Erfindung liegt die Aufgabe zugrunde, ein Werkzeugheft derart zu gestalten, daß es universell für die unterschiedlichsten Werkzeuge, z. B. Knarren, Drehkurbeln, Feilen, Schraubendreher, Verwendung finden kann, und zwar unter Gewährleistung einer optimalen Kraftübertragung von der Bedienungshand auf das Werkzeugheft und einer ergonomisch der geschlossenen Hand angepaßten Form.

Erfindungsgemäß wird dies dadurch erreicht, daß der Kragen sowie die konkav profilierte Zone runden Querschnitt aufweist, und daß die Querschnittsfläche des Werkzeug heftes vom Ende der konkav profilierten Zone bis einschließlich des doppel-konischen Abschnittes einen quadratischen Querschnitt über seine gesamt Länge besitzt, wobei der doppel-konische Abschnitt aus zwei konischen Bereichen besteht, deren Übergang mit großem Radius abgerundet ist. Durch diese vorteilhafte Ausgestaltung eignet sich das erfindungsgemäße Werkzeugheft nicht nur in Verbindung mit Schraubendrehern. Der wesentliche Vorteil des erfindungsgemäßen Werkzeugheftes ist also die universelle Form, welche sich nicht nur auf ein Werkzeug festlegt, sondern auf eine Vielzahl von Handwerkzeugen aller Art, aber trotzdem allen Handantriebsarten derart gerecht wird, daß sowohl beim Ziehen, Drehen oder Drücken ein hohes Drehmoment bzw. eine hohe Kraft übertragen werden kann, ohne daß in der geschlossenen Hand ein Schmerzgefühl erzeugt wird, so daß auch Druckstellen bei längerem Gebrauch vermieden werden.

Anhand des in den beiliegenden Zeichnungen dargestellten Ausführungsbeispiels wird die Erfindung näher erläutert.

Es zeigen :
Figur 1 eine perspektivische Ansicht eines erfindungsgemäßen Werkzeugheftes,
Figur 2 eine Ansicht von hinten auf das erfindungsgemäße Werkzeugheft, wenn es von einer Bedienungshand umschlossen ist,
Figur 3 einen Schnitt entlang der Schnittlinie 111-111 in Figur 1.

Ein erfindungsgemäßes Werkzeugheft besteht aus einem Heftkörper 1, der_{°}an seinem vorderen Ende, das dem Schaft eines einzusetzenden Werkzeuges zugekehrt ist, einen zylindrischen Kragen 2 aufweist. Zur Aufnahme des Werkzeugschaftes besitzt der Heftkörper 1 eine mittige Längsbohrung 3. An den Kragen 2 schließt sich eine konkav profilierte Zylinderzone 4 an. Das dem Kragen 2 gegenüberliegende Ende 5 der Zylinderzone 4 besitzt vorzugsweise einen größeren Durchmesser als der Kragen 2. Vom Ende 5 aus ist eine abfallende, mit großem Durchmesser ausgerundete Zone 6 ausgebildet, die in einen ersten ansteigenden Konusbereich 7 eines doppelkonischen Abschnitts 8 übergeht, und zwar mit einem großen Rundungsdurchmesser. Den hinteren Endbereich des Heftkörpers 1 bildet ein abfallender zweiter Konusbereich 9 des doppel-konischen Abschnitts 8. Die Querschnittsfläche des Heftkörpers 1 ist von dem Ende 5 ab bis zur hinteren Endfläche 10 stets quadratisch, wobei die vier Längskanten 11 bzw. die Ecken der Querschnittsfläche abgerundet sind. Der Übergang 12 der beiden Konusbereiche 7, 9 besitzt die größte Querschnittsfläche, so daß der Heftkörper von vorne bis zum Übergang 12 im ganzen dicker wird. Vorteilhafterweise beträgt die Kantenlänge der quadratischen Querschnittsfläche am Übergang 12 etwa 25 % mehr. als am Ende 5 der konkaven Zylinderzone 4, und die Kantenlänge der Querschnittsfläche am Ende 5 ist etwa 10 % größer als der Durchmesser des Kragens 2. Die Längen der einzelnen Bereiche bzw. Abschnitte sind derart bemessen, daß die Bereiche, die abfallende Zone 6 und der erste Konusbereich 7, zusammen insgesamt länger sind als jeweils die Zylinderzone 4 oder der Konusbereich 9. Hierbei ist der Konusbereich 9 kürzer als die Zylinderzone 4. Die abfallende Zone 6 und der erste Konusbereich 7 sind zusammen etwa 15 % länger als die Zylinderzone 4, und der Konusbereich 9 ist etwa 15 % kürzer als die Zylinderzone 4. Aufgrund dieser vorteilhaften Gestaltung des Heftkörpers ergibt sich eine besonders günstige Lage des Heftes in der Bedienungshand, wobei die verschiedenen Längen, wie sie im Vorstehenden beschrieben sind, der einzelnen Bereiche, insbesondere die Verlängerung der konkaven Zylinderzone gegenüber dem Endbereich 9, es erlauben, daß die Finger der Bedienungshand relativ gestreckt sind, wodurch sich eine besonders angenehme und entspannte Handhaltung ergibt.

Aus Figur 2 ist ersichtlich, daß durch den quadratischen Querschnitt des Heftkörpers 1 hinter der Zylinderzone 4 eine Kontur des Werkzeugheftes erreicht wird, die in optimaler Weise der Form einer geschlossenen Hand angepaßt ist, wodurch sich das erfindungsgemäße Werkzeugheft insbesondere auch als Werkzeugheft für Knarren und Drehkurbein eignet. Durch die Abrundung der Ecken und ebenfalls die Abrundung der Übergangsbereiche mit großen Rundungsradius wird eine Verletzungsgefahr der inneren Handfläche weitgehend vermieden, wobei trotzdem ein hinreichend großer Widerstand erhalten bleibt, der eine sichere Handhabung gewährleistet.

## Patentansprüche

1. « Werkzeugheft, bestehend aus einem Heftkörper mit mittiger Längsbohrung (3) zur Aufnahme eines Werkzeugschaftes, sowie mit am vorderen Ende ausgebildetem Kragen und einer sich daran anschließenden, konkav profilierten Zone (4), an deren dem Kragen (2) gegenüberliegendem Ende sich ein doppel-konischer Abschnitt (8) mit quadratischem Querschnitt anschließt, dadurch gekennzeichnet, daß der Kragen (2) sowie die konkav profilierte Zone (4) runden Querschnitt aufweisen, und daß die Querschnittsfläche des Werkzeugheftes (1) vom Ende (5) der konkav profilierten Zone (4) bis einschließlich des doppel-konischen Abschnittes (8) einen quadratischen Querschnitt über seine gesamte Länge besitzt, wobei der doppel-konische Abschnitt (8) aus zwei konischen Bereichen (7, 9) besteht, deren Übergang (12) mit großem Radius abgerundet ist».

2. Werkzeugheft nach Anspruch 1, dadurch gekennzeichnet, daß die vier Ecken (11) des Querschnitts bzw. die Längskanten des Heftkörpers (1) abgerundet sind.

3. Werkzeug heft nach Anspruch 1 oder 2, dadurch gekennzeichnet, daß sich an die konkave Zylinderzone (4) eine abfallende ausgerundete Zone (6) anschließt, die kontinuierlich in den ansteigenden Konusbereich (7) des doppel-konischen Abschnitts (8) übergeht.

4. Werkzeugheft nach einem oder mehreren der Ansprüche 1 bis 3, dadurch gekennzeichnet, daß die Zylinderzone (4) länger ist als der abfallende Konusbereich (9) und die Gesamtlänge der abfallenden Zone (6) und des ersten Konusbereiches (7) zusammen länger ist als die Länge der konkaven Zylinderzone (4).

5. Werkzeugheft nach einem oder mehreren der Ansprüche 1 bis 4, dadurch gekennzeichnet, daß der Querschnitt am Übergang (12) größer ist als am Ende (5) der Zylinderzone (4).

## Claims

1. A tool handle, comprising a handle body with a central longitudinal bore (3) for receiving a tool shank, and with a collar formed at the front end and a zone (4) adjacent thereto which has a concave profile and the end of which opposite the collar (2) adjoins a double-conical portion (8) of square cross-section, characterized in that both the collar (2) and the zone (4) with a concave profile have a round cross-section, and the cross- sectional face of the tool handle (1) from the end (5) of the zone (4) with a concave profile up to and including the double-conical portion (8) has a square cross-section over its entire length, the double-conical portion (8) comprising two tapered areas (7, 9), the transition (12) of which is rounded with a large radius.

2. A tool handle according to Claim 1-, characterized in that the four corners (11) of the cross-section and the longitudinal edges of the tool handle (1) respectively are rounded.

3. A tool handle according to Claim 1 or 2, characterized in that the concave cylindrical zone (4) is joined by a sloping rounded zone (6) which passes continuously into the rising tapered region (7) of the double-conical portion (8).

4. A tool handle according to one or more of Claims 1 to 3, characterized in that the cylindrical zone (4) is longer than the sloping tapered region (9) and the entire length of the sloping rounded zone (6) and the first tapered region together is greater than the length of the concave cylindrical zone (4).

5. A tool handle according to one or more of Claims 1 to 4, characterized in that the cross-section at the transition (12) is greater than at the end (5) of the cylindrical zone (4).

## Revendications

1. Manche d'outil formé d'un corps de manche (1) avec un trou longitudinal (3) au centre pour recevoir la soie d'un outil et avec une collerette (2) à l'extrémité antérieure, suivie d'une partie profilée concave (4) suivie elle-même d'une partie biconique (8) à section droite carrée, caractérisé en ce que la collerette (2) et la partie profilée concave (4) ont une section droite ronde et que la section droite du corps de manche (1), de l'extrémité (5) de la partie profilée concave (4) à l'extrémité opposée de la partie biconique (8) est carrée sur toute sa longueur, la partie biconique (8) étant formée de deux parties coniques (7), (9) dont le raccordement (12) est à grand rayon.

2. Manche d'outil selon la revendication 1, caractérisé en ce que les quatre coins (11) de la section droite, c'est-à-dire les arêtes longitudinales du corps de manche (1), sont arrondis.

3. Manche d'outil selon la revendication 1 ou 2, caractérisé en ce que la partie cylindrique concave" (4) est suivie d'une partie 'arrondie à pente descendante (6) raccordée de façon continue à la partie conique à pente montante (7) de la partie biconique (8).

4. Manche d'outil selon l'une des revendications précédentes, caractérisé en ce que la partie cylindrique (4) est plus longue que la partie conique à pente descendante (9), et que la longueur totale de cette partie à pente descendante (6) et de la première partie conique (7) est plus grande que la longueur de la partie cylindrique concave (4).

5. Manche d'outil selon l'une des revendications précédentes, caractérisé en ce que la section droite du corps de manche (1) au niveau du raccordement (12) est plus grande qu'à l'extrémité (5) de la partie cylindrique (4).
